# EUROPÄISCHE PATENTSCHRIFT

(11) **EP 1 203 158 B1**
(45) Veröffentlichungstag und Bekanntmachung des Hinweises auf die Patenterteilung: **18.02.2004**
(21) Anmeldenummer: 00944043.9
(22) Anmeldetag: 19.07.2000
(51) Int. Cl.: F04B 25/00, F04B 35/00, F04B 49/12

(54) **VERFAHREN UND KOMPRESSORMODUL ZUM VERDICHTEN EINES GASSTROMES**
METHOD AND COMPRESSOR MODULE FOR COMPRESSING A GAS STREAM
PROCEDE ET MODULE COMPRESSEUR POUR COMPRIMER UN FLUX GAZEUX

(30) Priorität: 20.07.1999 DE 19933989
(43) Veröffentlichungstag der Anmeldung: 08.05.2002
(73) Patentinhaber: Linde Gas Aktiengesellschaft, 82049 Höllriegelskreuth (DE)
(72) Erfinder: ADLER, Robert, A-2201 Gerasdorf (AT)
(86) Internationale Anmeldenummer: PCT/EP2000/006901
(87) Internationale Veröffentlichungsnummer: WO 2001/006123

(56) Entgegenhaltungen:
- US-A- 5 863 186

## Beschreibung

Die Erfindung betrifft ein Verfahren zum Verdichten eines Gasstromes der Eintrittstemperatur t₁ mit Hilfe von hydraulisch angetriebenen Kolbenverdichtem in zwei Verdichtungsstufen von einem Eintrittsdruck p₁ auf einen Zwischendruck p₂ nach der ersten Verdichtungsstufe und vom Zwischendruck p₂ auf einen Austrittsdruck p₃ nach der zweiten Verdichtungsstufe.

Die Erfindung betrifft außerdem einen Kompressormodul für die Durchführung des erfindungsgemäßen Verfahrens mit einem zweistufigen Kompressorteil, einem Antriebsteil und einer Leistungsübertragung zwischen dem Kompressorteil und dem Antriebsteil über Leitungen mit Hydraulikflüssigkeit.

Ein gattungsgemäßes Verfahren zum Verdichten eines Gasstromes ist beispielsweise aus der US-A-5 863 186 bekannt.

Kolbenkompressoren nach dem Stand der Technik, die beispielsweise von 1 bar auf 300 bar verdichten, werden mit 3 oder 4 Stufen gebaut und über eine gemeinsame Kolbenwelle angetrieben. Mit einer dreistufigen Maschine und Kühlung zwischen den Stufen wird ein Stufendruckverhältnis von 6,7 gewählt und von 1 bar in der ersten Stufe auf 6,7 bar in der zweiten Stufe auf 44,9 bar und in der dritten Stufe auf 300 bar verdichtet. Der Eingangsdruck kann nur in sehr engen Grenzen variiert werden. Dies ist von Nachteil, wenn das Eintrittsgas statt aus einem Gasometer aus einer Pipeline mit 7 bar Pipelinedruck zur Verfügung gestellt wird. Ein anderer Verdichter wird gebraucht, der mit einem Stufendruckverhältnis von 3,5 bar arbeitet.

Aufgabe der Erfindung ist es deshalb, ein Verfahren und einen Kompressormodul zur Verdichtung eines Gasstromes aufzuzeigen, die bei sehr unterschiedlichem Anfangsdruck des verfügbaren Gasen einen bestimmten beispielsweise konstanten Enddruck zu erreichen gestatten, wobei die gleichen Maschinen energetisch günstig verwendet werden.

Diese Aufgabe wird erfindungsgemäß gelöst von einem Verfahren mit den Merkmalen des Anspruchs 1 und von einem Kompressormodul mit den Merkmalen des Anspruchs 6. Ausführungen der Erfindung sind Gegenstand von Unteransprüchen.

Kennzeichnend an dem erfindungsgemäßen Verfahren ist, daß die Druckverhältnisse eingestellt werden, indem mit Hilfe von zwei verstellbaren Hydraulikölpumpen ein Hydraulikölstrom für den Antrieb der ersten Verdichtungsstufe und ein Hydraulikölstrom für den Antrieb der zweiten Verdichtungsstufe bezüglich ihres Durchsatzes entsprechend angepaßt werden. Bei einem von 1 bar auf 7 bar geänderten Eintrittsdruck wird der Hydraulikölstrom für die erste Stufe gemindert und der Ölstrom für die zweite Stufe erhöht bis beide Stufen mit dem gleichen Druckverhältnis betrieben werden, was unter Annahme eines idealen zu verdichtenden Gases energetisch am günstigsten ist. Wegen Abweichungen der Eigenschaften realer Gase vom idealgas und bei unvollständiger Rückkühlung auf t₁ kann es sinnvoll sein, bei nahezu gleichen Stufendruckverhältnissen versuchsweise durch geringfügige Änderung der Duckverhältnisse der Stufen zueinander einen energetisch noch günstigeren Betrieb aufzusuchen. Diese Nachoptimierung ist dem Fachmann zwar geläufig, sie kann jedoch mit Hilfe des erfindungsgemäßen Antriebs besonders einfach vorgenommen werden.

Bei einer Ausgestaltung des erfindungsgemäßen Verfahrens kann der zu verdichtende Gasstrom Methan oder Wasserstoff oder ein Gemisch aus Methan und Wasserstoff enthalten.

Der zu verdichtende Gasstrom kann beispielsweise ein Erdgas oder eine methanhaltige Fraktion eines Erdgases enthalten.

Als der Eintrittsdruck p₁ kann ein zwischen 1 und 10 bar variabler Druck verwendet werden. in diesem Druckbereich wird der zu verdichtende Gasstrom fast immer per Rohrleitung zur Verfügung gestellt.

Als der Austrittsdruck p₃ kann ein fester Druck zwischen 250 und 350 bar verwendet werden. Dies ist eine günstige Voraussetzung für das Befüllen eines Drucktanks, einer Druckgasflasche oder eines Pufferspeichers.

Kennzeichnend für den erfindungsgemäßen Kompressormodul ist es, daß der Antriebsteil für jede Kompressorstufe eine Hydraulikflüssigkeitspumpe mit jeweils einer Verstelleinrichtung für die Fördermenge der Hydraulikflüssigkeit enthält. Durch die getrennte Einstellung der Fördermenge wird es ermöglicht, in beiden Stufen das gleiche Druckverhältnis oder nachoptimierte Stufendruckverhältnisse (siehe oben) und am Austritt der zweiten Stufe genau den erforderlichen Enddruck des zu verdichtenden Gases einzustellen.

Bei einer Ausgestaltung des erfindungsgemäßen Kompressormoduls können die Kompressorstufen über je einen flüssigkeitsgekühlten Kolbenverdichter und je einen Nachkühler verfügen. Dadurch wird eine nahezu isotherme Verdichtung und eine Einstellung von etwa der gleichen Eintrittstemperatur in beiden Verdichterstufen ermöglicht. Dies führt zu einer geringen spezifischen Verdichterleistung. Der Nachkühler der zweiten Kompressorstufe erleichtert das Befüllen eines der Verdichtung nachfolgenden Behälters, ohne daß dieser sich zu stark erwärmt.

Jeder Kolbenverdichter kann über zwei Arbeitszylinder verfügen. Die Pulsationen in dem druckführenden Leitungen sind dann besonders gering.

Zylinderlaufflächen der Arbeitszylinder können zur Kühlung von außen und von innen mit Hydraulikflüssigkeit beaufschlagt sein. Die Kühlung ist dann besonders effektiv.

Die Hydraulikflüssigkeitsleitungen können mindestens eine luftgekühlte Rückkühleinrichtung für die Hydraulikflüssigkeit führen. Eine solche ist besonders einfach im Aufbau und stellt bei einem Betrieb ohne Lüfter, also mit natürlicher Konvektion arbeitend, keine zusätzliche Schallquelle dar.

Das erfindungsgemäße Verfahren kann mit mindestens einem der erfindungsgemäßen Kompressormodule in einer Erdgastankstelle verwendet werden. Eine flächendeckende Einführung von Erdgastankstellen wird besonders dadurch begünstigt, daß mit der Erfindung das zu verdichtende Gas, in diesem Fall der gasförmige Treibstoff für Fahrzeuge, aus mit unterschiedlichem Druck betriebenen Rohrleitungen entnommen und dennoch mit Hilfe von Kolbenverdichtem der gleichen Bauart und Baugröße verdichtet werden kann.

Es kann notwendig sein, daß der zu verdichtende Treibstoff vorher von Partikeln gereinigt und getrocknet werden muß. Nach der Verdichtung ist ein Zwischenspeicher sinnvoll, aus dem dann Fahrzeuge betankt werden können.

Die Erfindung wird anhand einer Ausführungsform mit einer Figur näher erläutert. Die beispielhaft genannten Verfahrensdaten beziehen sich auf eine Verwendung der Erfindung an einer Erdgastankstelle, also mit Erdgas als zu verdichtendem Gasstrom.

Das Erdgas wird einer Pipeline entnommen und, soweit für den Betrieb in Verbrennungsmotoren notwendig, aufbereitet: Beispielsweise werden Partikel entfemt und das Erdgas bis auf weniger als 10 mol-ppm Wassergehalt getrocknet. (Diese Aufbereitung ist in der Figur nicht dargestellt.) Das so aufbereitete Erdgas wird als zu verdichtender Gasstrom 1 bei etwa Umgebungstemperatur t₁ und mit einem Eintrittsdruck p₁ = 3 bar von einem hydraulisch angetriebenen Kolbenverdichter 4 der ersten Verdichtungsstufe auf einen Zwischendrück von p₂ = 30 bar verdichtet, wobei die Temperatur des Gasstromes 2 etwa 120°C erreichen kann. Der Kolbenverdichter 4 besitzt zwei Arbeitszylinder, deren Zylinderflächen mit Hydrauliköl von etwa 60°C gekühlt werden. Der Gasstrom 2 wird in einem dem Kolbenverdichter 4 nachgeschalteten Luftkühler 5 auf t₂ = 40°C gekühlt und dem Kolbenverdichter 6 der zweiten Verdichtungsstufe zugeführt, auf einen Enddruck verdichtet, in einem weiteren Luftkühler 7 rückgekühlt und als Gasstrom 3 mit dem Enddruck p₃ = 300 bar und einer Temperatur von t₃ = 40°C einem in der Figur nicht dargestellten Hochdruck-Gasspeicher zugeführt. Der Kolbenverdichter der zweiten Verdichtungsstufe ist in gleicher Weise angetrieben und gekühlt wie der in der ersten Verdichtungsstufe. Die Kolbenverdichter 4, 6 werden mit einem Stufendruckverhältnis p₃/p₁ = p₂/p₁ = 10 betrieben. Hierzu werden sie aus einem Antriebsteil 8 mit Hilfe von zwei unabhängig voneinander steuerbaren Verstellkolbenpumpen 9, 10 mit je einem Druckmittelstrom 11, 12 versorgt. Das Druckmittel kann ein Hydrauliköl sein, wird auch als Kühlmittel verwendet und deshalb im Rückstrom 13, 14 aus den Kolbenverdichtem 4, 6 gekühlt.

Der Kompressormodul ist günstigerweise so aufgebaut, daß der Antriebsteil und ein Verdichtungsteil (mit den Kompressorstufen) auf je einem Grundrahmen montiert und in je einem Schrank untergebracht sind. In einer Erdgastankstelle können mehrere Kompressormodule verwendet werden.

## Patentansprüche

1. Verfahren zum Verdichten eines Gasstromes (1) der Eintrittstemperatur t₁ mit Hilfe von hydraulisch angetriebenen Kolbenverdichtem in zwei Verdichtungsstufen (4, 6) von einem Eintrittsdruck p₁ auf einen Zwischendruck p₂ nach der ersten Verdichtungsstufe (4) und vom Zwischendruck p₂ auf einen Austrittsdruck p₃ nach der zweiten Verdichtungsstufe (6), wobei der auf den Zwischendruck p₂ verdichtete Gasstrom (2) vor dem Eintritt in die zweite Verdichtungsstufe (6) auf die Eintrittstemperatur t₁ zurückgekühlt wird (5) und in den Verdichtungsstufe (4, 6) gleiche Druckverhältnisse, p₃/p₂ = p₂/p₁, verwendet werden, wobei die Druckverhältnisse eingestellt werden, indem mit Hilfe von zwei verstellbaren Hydraulikflüssigkeitspumpen (9, 10) ein Hydraulikflüssigkeitsstrom für den Antrieb der ersten Verdichtungsstufe (4) und ein Hydraulikflüssigkeitsstrom für den Antrieb der zweiten Verdichtungsstufe (6) bezüglich ihres Durchsatzes entsprechend angepaßt werden.

2. Verfahren nach Anspruch 1, **dadurch gekennzeichnet, daß** der zu verdichtende Gasstrom (1, 2) Methan oder Wasserstoff oder ein Gemisch aus Methan und Wasserstoff enthält.

3. Verfahren nach Anspruch 1, **dadurch gekennzeichnet, daß** der zu verdichtende Gasstrom (1, 2) ein Erdgas oder eine methanhaltige Fraktion eines Erdgases enthält.

4. Verfahren nach einem der Ansprüche 1 bis 3, **dadurch gekennzeichnet, daß** als der Eintrittsdruck p₁ ein Druck zwischen 1 und 10 bar verwendet wird.

5. Verfahren nach einem der Ansprüche 1 bis 4, **dadurch gekennzeichnet, daß** als der Austrittsdruck p₃ ein Druck zwischen 250 und 350 bar verwendet wird.

6. Kompressormodul zur Durchführung des Verfahrens nach einem der Ansprüche 1 bis 5 mit einem zweistufigen Kompressorteil (4, 6), einem Antriebsteil (8) und einer Leistungsübertragung zwischen dem Kompressorteil (4, 6) und dem Antriebsteil (8) über Leitungen mit Hydraulikflüssigkeit (11, 12, 13, 14), **dadurch gekennzeichnet, daß** der Antriebsteil (8) für jede Kompressorstufe (4, 6) eine Hydraulikflüssigkeitspumpe (9, 10) mit jeweils einer Verstelleinrichtung für die Förderung der Hydraulikflüssigkeit enthält.

7. Kompressormodul nach Anspruch 6, **dadurch gekennzeichnet, daß** die Kompressorstufen über je einen flüssigkeitgekühlten Kolbenverdichter (4, 6) und je einen Nachkühler (5, 7) verfügen.

8. Kompressormodul nach Anspruch 7, **dadurch gekennzeichnet, daß** jeder Kolbenverdichter (4, 6) über zwei Arbeitszylinder verfügt.

9. Kompressormodul nach Anspruch 8, **dadurch gekennzeichnet, daß** Zylinderlaufflächen der Arbeitszylinder von außen und von innen zur Kühlung mit Hydraulikflüssigkeit beaufschlagt werden.

10. Kompressormodul nach einem der Ansprüche 7 bis 9, **dadurch gekennzeichnet, daß** die Hydraulikflüssigkeitsleitungen (11, 12, 13, 14) mindestens eine luftgekühlte Rückkühleinrichtung für die Hydraulikflüssigkeit führen.

11. Verwendung des Verfahrens nach einem der Ansprüche 1 bis 6 und mindestens eines Kompressormoduls nach einem der Ansprüche 6 bis 11 in einer Erdgastankstelle.

## Claims

1. Method for compressing a gas stream (1) having an inlet temperature t₁ with the aid of hydraulically driven piston compressors in two compression stages (4, 6) from an inlet pressure p₁ to an intermediate pressure p₂ after the first compression stage (4) and from the intermediate pressure p₂ to an outlet pressure p₃ after the second compression stage (6), the gas stream (2) which has been compressed to the intermediate pressure p₂ being cooled (5) back down to the inlet temperature t₁ before it enters the second compression stage (6), and identical pressure ratios, p₃/p₂ = p₂/p₁, being used in the compression stage (4, 6), the pressure ratios being set by using two adjustable hydraulic fluid pumps (9, 10) to suitably match the throughput of a hydraulic fluid stream for driving the first compression stage (4) and a hydraulic fluid stream for driving the second compression stage (6).

2. Method according to Claim 1, **characterized in that** the gas stream (1, 2) which is to be compressed contains methane or hydrogen or a mixture of methane and hydrogen.

3. Method according to Claim 1, **characterized in that** the gas stream (1, 2) which is to be compressed contains a natural gas or a methane-containing fraction of a natural gas.

4. Method according to one of Claims 1 to 3, **characterized in that** a pressure of between 1 and 10 bar is used as the inlet pressure p₁.

5. Method according to one of Claims 1 to 4, **characterized in that** a pressure of between 250 and 350 bar is used as the outlet pressure p₃.

6. Compressor module for carrying out the method according to one of Claims 1 to 5, having a two-stage compressor part (4, 6), a drive part (8) and a power transmission between the compressor part (4, 6) and the drive part (8) via lines holding hydraulic fluid (11, 12, 13, 14), **characterized in that** the drive part (8) includes a hydraulic fluid pump (9, 10), in each case having an adjustment device for the delivery of the hydraulic fluid, for each compressor stage (4, 6).

7. Compressor module according to Claim 6, **characterized in that** the compressor stages each have a liquid-cooled piston compressor (4, 6) and an aftercooler (5, 7).

8. Compressor module according to Claim 7, **characterized in that** each piston compressor (4, 6) has two working cylinders.

9. Compressor module according to Claim 8, **characterized in that** cylinder liners of the working cylinders are acted on by hydraulic fluid from the outside and from the inside for cooling purposes.

10. Compressor module according to one of Claims 7 to 9, **characterized in that** the hydraulic fluid lines (11, 12, 13, 14) carry at least one air-cooled recooling device for the hydraulic fluid.

11. Use of the method according to one of Claims 1 to 6 and of at least one compressor module according to one of Claims 6 to 11 in a natural gas refuelling station.

## Revendications

1. Procédé pour la compression d'un flux gazeux (1) d'une température d'entrée t₁ à l'aide de compresseurs à piston entraînés hydrauliquement en deux étages de compression (4, 6), d'une pression d'entrée p₁ à une pression intermédiaire p₂ après le premier étage de compression (4), et de la pression intermédiaire p₂ à une pression de sortie p₃ après le deuxième étage de compression (6), où le flux gazeux (2) comprimé à la pression intermédiaire p₂ est refroidi (5) à la température d'entrée t₁ avant l'entrée dans le deuxième étage de compression (6), et où des rapports de pression p₃/p₂=p₂/p₁ identiques sont utilisés dans les étages de compression (4, 6), moyennant quoi les rapports de pression sont réglés en ce qu'à l'aide de deux pompes à liquide hydraulique (9, 10) réglables, un flux de liquide hydraulique est adapté en fonction de son débit pour l'entraînement du premier étage de compression (4), et un flux de liquide hydraulique est adapté en fonction de son débit pour l'entraînement du deuxième étage de compression (6).

2. Procédé selon la revendication 1, **caractérisé en ce que** le flux gazeux (1, 2) à comprimer contient du méthane ou de l'hydrogène ou un mélange à base de méthane et d'hydrogène.

3. Procédé selon la revendication 1, **caractérisé en ce que** le flux gazeux (1, 2) à comprimer contient du gaz naturel ou une fraction d'un gaz naturel à teneur en méthane.

4. Procédé selon l'une des revendications 1 à 3, **caractérisé en ce que** l'on utilise en guise de pression d'entrée p₁, une pression comprise entre 1 et 10 bars.

5. Procédé selon l'une quelconque des revendications 1 à 4, **caractérisé en ce qu'**en guise de pression de sortie p₃, on utilise une pression comprise entre 250 et 350 bars.

6. Module compresseur pour l'exécution du procédé selon l'une quelconque des revendications 1 à 5 avec un élément de compresseur à deux étages (4, 6), un élément d'entraînement (8) et une transmission de puissance entre l'élément de compresseur (4, 6) et l'élément d'entraînement (8) via des conduites avec du liquide hydraulique (11, 12, 13, 14), **caractérisé en ce que** l'élément d'entraînement (8) contient pour chaque étage de compresseur (4, 6) une pompe à liquide hydraulique (9, 10) avec respectivement un dispositif de réglage pour l'acheminement du liquide hydraulique.

7. Module compresseur selon la revendication 6, **caractérisé en ce que** les étages de compresseur disposent respectivement d'un compresseur à piston (4, 6) refroidi par liquide et respectivement d'un refroidisseur complémentaire (5, 7).

8. Module compresseur selon la revendication 7, **caractérisé en ce que** chaque compresseur à piston (4, 6) dispose de deux cylindres de travail.

9. Module compresseur selon la revendication 8, **caractérisé en ce que** des glaces de cylindres des cylindres de travail sont alimentées de l'extérieur et de l'intérieur avec du liquide hydraulique pour le refroidissement.

10. Module compresseur selon l'une quelconque des revendications 7 à 9, **caractérisé en ce que** les conduites de liquide hydraulique (11, 12, 13, 14) guident au moins un dispositif de recyclage refroidi à l'air pour le liquide hydraulique.

11. Utilisation du procédé selon l'une quelconque des revendications 1 à 6 et d'au moins un module compresseur selon l'une quelconque des revendications 6 à 11 dans une station de gaz naturel.
